# EUROPÄISCHE PATENTSCHRIFT

(11) **EP 1 318 876 B1**
(45) Veröffentlichungstag und Bekanntmachung des Hinweises auf die Patenterteilung: **27.10.2004**
(21) Anmeldenummer: 01965207.2
(22) Anmeldetag: 23.08.2001
(51) Int. Cl.: B21B 1/46

(54) **VERFAHREN UND ANLAGE ZUM HERSTELLEN VON BÄNDERN UND BLECHEN AUS STAHL**
METHOD AND INSTALLATION FOR PRODUCING METAL STRIPS AND SHEETS
PROCEDE ET INSTALLATION POUR PRODUIRE DES FEUILLARDS ET DES TOLES EN ACIER

(30) Priorität: 22.09.2000 DE 10047044
(43) Veröffentlichungstag der Anmeldung: 18.06.2003
(73) Patentinhaber: SMS Demag Aktiengesellschaft, 40237 Düsseldorf (DE)
(72) Erfinder: SEIDEL, Jürgen, 57223 Kreuztal (DE); KNEPPE, Günter, 57271 Hilchenbach (DE); HAFER, Joachim, 57080 Siegen (DE)
(74) Vertreter: Valentin, Ekkehard, Dipl.-Ing.
(86) Internationale Anmeldenummer: PCT/EP2001/009721
(87) Internationale Veröffentlichungsnummer: WO 2002/024355

(56) Entgegenhaltungen:
- EP-A- 0 808 672
- PATENT ABSTRACTS OF JAPAN vol. 006, no. 249 (M-177), 8. Dezember 1982 (1982-12-08) -& JP 57 146403 A (KAWASAKI SEITETSU KK), 9. September 1982 (1982-09-09)
- PATENT ABSTRACTS OF JAPAN vol. 006, no. 249 (M-177), 8. Dezember 1982 (1982-12-08) -& JP 57 146404 A (KAWASAKI SEITETSU KK), 9. September 1982 (1982-09-09)
- PATENT ABSTRACTS OF JAPAN vol. 006, no. 253 (M-178), 11. Dezember 1982 (1982-12-11) -& JP 57 149007 A (KAWASAKI SEITETSU KK), 14. September 1982 (1982-09-14)
- PATENT ABSTRACTS OF JAPAN vol. 006, no. 253 (M-178), 11. Dezember 1982 (1982-12-11) -& JP 57 149008 A (KAWASAKI SEITETSU KK), 14. September 1982 (1982-09-14)
- ROHDE W: "COMPACT STRIP PRODUCTION (CSP): THE APPROACH FOR ECONOMICAL PRODUCTION OF HOT WIDE STRIP" CAHIERS D'INFORMATIONS TECHNIQUES DE LA REVUE DE METALLURGIE, REVUE DE METALLURGIE. PARIS, FR, Bd. 91, Nr. 4, 1. April 1994 (1994-04-01), Seiten 529-540, XP000449405 ISSN: 0035-1563
- ROHDE W ET AL: "STAND, LEISTUNGSVERMÖGEN UND WEITERENTWICKLUNG DER CSP-TECHNOLOGIE" STAHL UND EISEN, VERLAG STAHLEISEN GMBH. DÜSSELDORF, DE, Bd. 115, Nr. 9, 15. September 1995 (1995-09-15), Seiten 89-99,148, XP000527912 ISSN: 0340-4803 in der Anmeldung erwähnt

## Beschreibung

Die Erfindung betrifft ein Verfahren zum Herstellen von Bändern und Blechen aus Stahl nach dem Oberbegriff des Anspruchs 1. Zudem betrifft die Erfindung eine Anlage zur Durchführung des Verfahrens.

Unter Dünnbrammen worden in diesem Zusammenhang Gießprodukte der Dikke zwischen 30-130, insbesondere zwischen 40-60 mm verstanden. Aus der EP 0 808 672 A1 ist ein Verfahren und eine Anlage zur Herstellung von Edelstahl- oder Kohlenstoffstahlbiech aus durch Strangguß erzeugten Dünnbrammen bekannt. Hierbei wird ein entweder aus einer Edelstahlschmelze oder aus einer Kohlenstoffstahlschmelze gegossener Dünnbrammenstrang von 40-100 mm Dicke in Abschnitte unterteilt, die einzelnen Dünnbrammen durch eine Heizlinie gefördert und danach kontinuierlich gewalzt.

In Stahl und Eisen 115(1995) Nr. 9 S. 89-99 werden Ergebnisse von verschiedenen Stahlsorten auf Grundlage deren Verarbeitung nach dem gattungsgemäßen Verfahren, was auch unter "CSP"-Technologie bekannt ist, beschrieben, die auch den Direkteinsatz von Edelstählen, wie die Werkstoffgruppe eines nichtrostenden Cr-Stahls mit C <= 0,10% und Cr >=13% und wie die Werkstoffgruppe eines nichtrostenden CrNi-Stahls mit C<=0,10% und Cr >= 17%, einschließen.

Die JP-A-57-146403 betrifft eine Warmwalzlinie für Gießprodukte, die zum einen aus einer konventionellen Stranggießanlage und zum anderen aus einer Bandgießanlage stammen. Kennzeichnend für die konventionelle Anlage ist ein Vorwalzgerüst, das einer Fertigstraße vorgeordnet ist. In Weiterbildung hierzu beschreibt die JP-A-146404 das Einführen der Gießprodukte mittels einer Fähre in eine gemeinsame Walzstraße, wobei die Fähre in Abhängigkeit des Gieß- und Walzplans arbeitet

Aus der JP-A- 57-149007 ist bekannt, Stähle von im Verhältnis geringerer Qualität mittels des Bandgießens herzustellen und in einer Walzstraße zusammen mit Stählen höherer Qualität, die mittels einer konventionellen Stranggießanlage hergestellt worden sind, zu walzen. In Weiterbildung hierzu schlägt die JP-A-57-149008 vor, dass sowohl die Produkte aus der konventionellen Stranggießanlage als auch die aus der Bandgießanlage einem gemeinsamen Ofen zugeführt werden, um dann einer Walzstraße zugeführt zu werden, die Vorwalzgerüste und Fertigwalzgerüste umfasst.

Der vorliegenden Erfindung liegt nun die Aufgabe zugrunde, ein Verfahren und eine Anlage dahingehend weiterzuentwikkeln, daß die Herstellung von Bändem und Blechen aus Edelstahl wirtschaftlicher wird.

Diese Aufgabe wird verfahrensgemäß dadurch gelöst, daß zusammen mit den in einer ersten Prozeßroute hergestellten ersten Gießprodukten zumindest in einer zweiten Prozeßroute hergestellte zweite Gießprodukte aus Edelstahl, wenn die ersten Gießprodukte aus Kohlenstoffstahl gegossen sind, oder aus Kohlenstoffstahl, wenn die ersten Gießprodukte aus Edelstahl gegossen sind, innerhalb eines gemeinsamen Walzprogramms gewalzt werden. Kern der Erfindung ist demnach, auf einer Anlage Produkte beider Stahlsorten in einer gemeinsamen Walzstraße zu integrieren und innerhalb eines gemeinsamen Walzprogramms zu walzen. Unter dem Begriff Walzprogramm wird allgemein die vorgegebene Reihenfolge von zu walzenden Brammen im Zeitraum zwischen zwei Walzenwechsein verstanden.

Erfindungsgemäß wird eine optimale Auslastung einer Anlage erreicht, die bei alleiniger Produktion von Edelstahlblechen, die im Vergleich zu Kohlenstoffstählen in geringer Menge produziert werden, nicht ausgelastet wäre. Zudem wird eine größere Variabilität einer Anlage, auf der Kohlenstoffstähle produziert werden, durch zusätzliche Walzung von Edelstählen erhöht. Grundsätzlich ist die Erfindung nicht auf ein Walzprogramm für Gießprodukte aus den zwei Stahlsorten beschränkt; denkbar ist auch, weitere zusätzliche Stahlsorten in einem Watzprogramm zu walzen, wobei aber immer Kohlenstoffstähle und Edelstähle zusammen gewalzt werden. Durch den Vorschlag des Walzens in einem gemeinsamen Walzprogramm wird eine Verarbeitung von zwei sehr unterschiedlichen Stahlsorten unabhängig von der Durchsatzleistung eines Anlagenstrangs bzw. von der Stahlerzeugungsmenge möglich.

Der Begriff Edelstahl ist grundsätzlich in der EN 10 020 definiert. Es wird hierbei zwischen unlegierten und legierten Edelstählen unterschieden. Es handelt sich bei den Edelstählen nach der Erfindung beispielsweise um Wälzlagerstähle, Werkzeugstähle, warmfeste Stähle und Edelbaustähle. Insbesondere sind unter diesen Begriff höheriegierte Stähle zu fassen mit Legierungselementen und - mengen, die das Austenitgefüge zu tieferen Temperaturen hin stabilisieren, worunter insbesondere die hochlegierten austenitischen CrNi-Stähle zählen.

Um Qualitätseinbußen am Fertigprodukt zu vermeiden, wird die Walzstraße an das jeweils zu bearbeitende Material während des Walzprogramms angepaßt. Dies bedeutet, daß die Walzstraße bereits für das nachfolgende zu bearbeitende Material des Walzprogramms vorbereitet wird, während das vorherige noch bearbeitet wird. Dies bedeutet insbesondere, daß die negativen Auswirkungen infolge der Edelstahlwalzung auf die Oberflächen der Arbeitswalzen, die sich meist in rauhen Oberflächen auswirken und die sich bei der nachfolgenden Walzung der Kohlenstoffstähle störend auswirken, im Betrieb bzw. online bereits behoben werden. Die negativen Auswirkungen infolge der Kohlenstoffstahlwalzung in Form von einer größeren Menge an losem Zunder, der sich in die Oberfläche des nachfolgenden Edeistahlprodukts eindrücken würde, werden analog im Betrieb bzw. online beim Walzen der Kohlenstoffstähle entfernt. Auf diese Weise wird die Walzstraße jeweils für das nachfolgende Walzprodukt optimal vorbereitet.

Alternativ oder ergänzend erfolgt die Vorbereitung der Walzstraße auf das jeweilige Folgeband auch in der Walzpause zwischen dem Walzvorgang zweier Bänder.

Vorzugsweise wird vorgeschlagen, daß innerhalb des gemeinsamen Walzprogramms die ersten Gießprodukte in Dünnbrammenformat oder Gruppen von diesen und die zweiten Gießprodukte oder Gruppen von zweiten Gießprodukten im Wechsel gewalzt werden. Der Begriff Wechsel läßt einen unregelmäßigen oder regelmäßigen Wechsel zwischen Brammen der einen und anderen Stahlsorte zu. Ein gleichmäßiger Wechsel, wie in Anspruch 2 bevorzugt vorgeschlagen, und somit eine gleichmäßige Abfolge der im Verhältnis weicheren Kohlenstoffstahlsorten mit härteren Edelstahlsorten, schafft eine geringere mittlere Belastung für die Antriebe der Arbeitswalzen, wobei eine hohe Belastung sofort durch eine niedrigere Belastung wieder ausgeglichen wird.

Die mit den Dünnbrammen der ersten Verfahrensroute zusammen in einem Walzprogramm gewalzten zweiten Gießprodukte sind ebenfalls Dünnbrammen Die Dünnbrammen, die in einer zweiten, parallelen, Prozeßroute zu der ersten Prozeßroute gegossen und geschnitten werden, werden vorzugsweise über einen gegebenenfalls zweiten Ausgleichsofen und eine Fähre in einen gemeinsamen Ausgleichsofen und anschließend in die Walzstraße geführt.

Diese Erfindung ist nicht auf die beschriebene Möglichkeit der Eingliederung von Dünnbrammen beschränkt, denkbar ist die Eingliederung jeglichen Gießproduktes, beispielsweise hergestellt durch das Bandgießen, wobei derartig hergestellte Vorprodukte allerdings schon geringe Ausgangsdicken aufweisen.

Vorrichtungsgemäß wird vorgeschlagen, eine gattungsgemäße Anlage mit einer Integrationseinheit zum Einführen von zumindest zweiten Gießprodukten aus Edelstahl, wenn die ersten Gießprodukte aus der ersten Prozeßlinie aus Kohlenstoffstahl gegossen sind, oder zum Einfügen von zumindest zweiten Gießprodukten aus Kohlenstoffstahl, wenn die Gießprodukte aus der ersten Prozeßlinie aus Edelstahl gegossen sind, auszurüsten sowie mit einer Walzstraße für ein kombiniertes Walzprogramm für Gießprodukte aus Kohlenstoffstahl und Edelstahl sowie vorzugsweise mit Mitteln zur Vorbereitung der Walzstraße für das jeweils nachfolgende Walzprodukt der anderen Stahlsorte.

Als die Mittel zur Vorbereitung der Walzstraße ist hierzu eine Schleif- und/oder Poliereinrichtung für die Arbeitswalzen mindestens eines Walzgerüstes vorgesehen, die während des Walzens der Edelstahlprodukte und/oder während der Walzpause einer rauhen Walzenoberfläche entgegenwirken. Diese sind einlaufseitig, beispielsweise in Form von Schleifeinrichtungen, die gegen eine Arbeitswalze drücken, an vorzugsweise allen Walzgerüsten der Walzstraße angeordnet. Gleichzeitig weist die WalzStraße eine Spülvorrichtung auf, die insbesondere oder in einem stärkeren Maße während des Walzens der Kohlenstoffstahl-Produkte und/oder in der anschließenden Walzpause arbeitet und die Walzstraße von dem losen Zunder der Kohlenstoffstähle befreit. In den Ansprüchen 8 bis 10 sind weitere Einrichtungen vorgeschlagen, die alleine oder zusätzlich in der Walzstraße vorgesehen sind, um trotz des Walzens zweiter Stahlsorten mit unterschiedlichen Walzeigenschaften und negativen Auswirkungen auf die Walzstraße und damit auf die Oberflächeneigenschaften der nachfolgenden Produkte gute Oberflächenqualitäten zu erhalten. Alternativ oder zusätzlich ist der Einsatz von besonders verschleißfesten Walzen vorgesehen. Insbesondere werden Walzen vorgeschlagen, die pulvermetallurgisch nach dem HIP-Verfahren hergestellt wurden sowie Walzen aus Schnellarbeitsstählen.

Weitere Einzelheiten und Vorteile der Erfindung ergeben sich aus den Unteransprüchen und aus der nachfolgenden Beschreibung, in der die in den Figuren dargestellten Ausführungsformen der Erfindung näher erläutert werden. Dabei sind neben den oben aufgeführten Kombinationen von Merkmalen auch Merkmale alleine oder in anderen Kombinationen erfindungswesentlich. Es zeigen:
- **Fig 1**: schematisch eine Anlage zum Gießen und Walzen von Dünnbrammen mit zwei Gießsträngen und einer gemeinsamen Walzstraße nach einer ersten Ausführungsform;
- **Fig. 2**: in Diagrammform die Art und Abfolge eines Walzprogramms;
- **Fig. 3**: schematisch eine Anlage zum Gießen und Walzen von Dünnbrammen mit einem Gießstrang für Dünnbrammen und einer Prozeßroute für ein konventionell gegossenes Produkt zum technologischen Hintergrund der Erfindung.
- **Fig. 4**: schematisch eine Anlage zum Gießen und Walzen von Dünnbrammen mit zwei Gießsträngen und einer gemeinsamen Walzstraße nach einer zweiten Ausführungsform;

Fig. 1 zeigt eine Anlage mit zwei Gießsträngen bzw. zwei Gießprodukten 1, 2, wobei die erste Prozeßroute I eine Walzstraße 3 mit vorgeordneter Gießmaschine 4 umfaßt. Die erste Gießmaschine 4 weist einen Verteiler 5 und eine trichterförmige Dünnbrammengießkokille (hier schematisch größer dargestellt) zum Gießen von Dünnbrammen von 40-100 mm Dicke auf. Die Gießmaschine 4 selbst wird bei diesem Beispiel mit Edelstahlschmelze aus Pfannen 7 gespeist, wobei die Stahlschmelze beispielsweise mittels einer Hochofen-Konverter-Route (mit 8 bezeichnet) oder mit einem Elektrostahlofen mit nachgeschalteter Sekundärmetallurgie hergestellt worden ist und zur Gießmaschine in den Pfannen 7 transportiert wird (der Transportschritt ist mit 9 bezeichnet).

Das Gießprodukt in Form des Gießstrangs wird über Rollen 10a,b von der Vertikalen in die Horizontale abgebogen und bei dieser Ausführungsform mittels einer ersten Querteilschere 11 getrennt Anschließend laufen die einzelnen Dünnbrammen in einen ersten Ausgleichsofen 12, beispielsweise einen Rollenherdofen oder Hubbalkenofen, zur Erzielung einer gleichförmigen Dünnbrammentemperatur ein. Dann werden die Dünnbrammen nach Durchlaufen einer Entzunderungseinrichtung 13 in die Walzstraße zur Erzielung der gewünschten Endabmessung gefördert. Die Fertigstaffel 14 der Walzstraße besteht hier aus sechs Walzgerüsten (beispielhaft 15a) mit je zwei Arbeits (16a,b) - und Stützwalzen (17a,b). Es schließt sich ein Auslaufrollgang 18 mit Kühleinrichtungen 19 sowie ein Haspel 20 zum Aufwickeln des Bandes zum Coil an.

Die Anlage nach Fig.1 zeigt ein zweites Gießprodukt als Gießstrang 2 aus Kohlenstoffstahl in einer zweiten, parallelen Prozeßroute II. Diese Prozeßroute besteht ausschließlich des Ausgleichsofens 21 aus den gleichen Baueinheiten wie die oben beschriebene Prozeßroute I, auf die daher nicht näher eingegangen wird. Die erste Prozeßroute umfaßt als Integrationseinheit für die Dünnbrammen aus der zweiten Prozeßroute II eine Fähre 22, die quer in einen auf die andere Seite verschiebbaren Abschnitt 22a des ersten Ausgleichsofens 12 einfügbar ist.

In der Walzstraße 3 wird erfindungsgemäß ein gemeinsames Walzprogramm gefahren, wobei ein Beispiel für ein solches Walzprogramm mit Fig. 2 dargestellt wird. Es ist hier über die Anzahl der Bänder die jeweilige Stahlsorte aufgetragen. Bei diesem Beispiel beginnt das Walzprogramm nach dem Wechsel der Arbeitswalzen mit dem Walzen eines Edelstahlgießprodukts, gefolgt von einem Gießprodukt aus Kohlenstoffstahl etc. Die sechste bis achte Bramme sind dann aus Kohlenstoffstahl, die 12. bis 16. als Gruppe aus Edelstahl. Figur 2 dient nur als Beispiel für ein mögliches gemeinsames Walzprogramm.

Infolge der Edelstahlwalzung ergeben sich rauhere Walzenoberflächen, die sich beim unmittelbar nachfolgenden Walzen von Kohlenstoffstahl störend auswirken würden, wie zum Beispiel durch Zundereinwalzungen und rauhere Bandoberflächen. Deshalb weist die Walzstraße Schleif- und/oder Poliermaschinen auf, die an jedem der Walzgerüste angeordnet sind. Mit 23 ist beispielhaft eine derartige Einrichtung gekennzeichnet, die auf die obere und untere Arbeitswalze wirkt. Zudem ist eine Kantenheizeinrichtung 24 vorgesehen, die vor der Entzunderungseinrichtung 13 angeordnet ist. Es handelt sich beispielsweise um eine Induktionsheizung oder gasbefeuerte Heizung.

Es sind weiterhin Einrichtungen zum Schmieren des Walzspalts zur Verminderung der Reibung zwischen den Arbeitswalzen vorgesehen, hier exemplarisch mit 25 gezeigt. Diese sind insbesondere nur auf der Einlaufseite des Walzgerüstes angeordnet. Auch empfiehlt sich der Einsatz von verschleißfesten Walzen, wie zum Beispiel Arbeitswalzen, die nach dem pulvermetallurgischen HIP-Verfahren (high-isostatic pressing) oder aus Schnellarbeitsstählen (HSS) hergestellt sind. Zudem empfiehlt sich der Einbau einer Bandoberflächeninspektionseinrichtung 26 hinter der Walzstraße kurz vor dem Haspel 20 sowie einer Kamera zur Überwachung der Band- und Walzenrauhigkeit. Mit Hilfe dieser Überwachungseinrichtung ist es möglich, die Produktqualität on-line bzw. im Betrieb zu überwachen und in Abhängigkeit hiervon die Walzprogrammlänge - im Sinne der Zeitdauer zu bestimmen, die konsequenterweise bei guter Qualität um so länger wird. Die Oberflächeninspektion ist hierbei vorzugsweise auf Zundereinwalzungen und Bandrauhigkeiten aisgerichtet.

Der bei der Walzung von Kohlenstoffstählen entstehende lose Zunder, der in die Oberfläche eines nachfolgend gewalzten Edelstahlbandes hineingedrückt werden könnte, wird über eine Spüleinrichtung (exemplarisch mit 27 bezeichnet) in den Bandseitenführungen entfernt. Diese arbeitet vorzugsweise so, daß die Abstreifer (nicht gezeigt) der Spüleinrichtung zeitweise abgeschwenkt werden und in dieser Zeit das Spülmedium auf die Walzenoberfläche und zwischen die Gerüste mit hohem Druck mittels entsprechender Hochdruckdüsen (nicht gezeigt) aufgebracht wird, um evtl. Zunder oder Schleifpartikel herauszuspülen.

Des weiteren läßt sich die Bandqualität natürlich auch durch den Einsatz und geregelte Steuerung von Profilstellgliedem zur Verschiebung von Arbeitswalzen und Einstellung einer Walzenbiegung verbessern.

Es wird vorgeschlagen, die Reihenfolge des Eintritts einer ersten Dünnbramme, einer Gruppe erster Dünnbrammen, d.h. aus der ersten Prozeßroute I, eines zweiten Gießproduktes oder einer Gruppe von zweiten Gießprodukten in die Walzstraße sowie die Zeitdauer des gemeinsamen Walzenprogramms, d.h. den Zeitraum zwischen dem Wechsel der Arbeitswalzen, rechnergestützt auf Grundlage eines Prozeßmodells zu ermitteln. Auf Grundlage. dieses Prozeßmodells wird auch der Einsatz sowie der Zeitraum der Schleif- und Poliereinrichtungen oder der Spüleinrichtungen zum Entfernen des Zunders der Kohlenstoffstähle sowie der weiteren Einrichtungen, die die Bandoberfläche verbessern sollen, gesteuert. Eine solche Steuereinheit ist schematisch mit 28 bezeichnet. Zudem können in diesem Walzprogramm gemäß einem "mixed rolling" die zulässigen Sprünge in der Breite der nacheinander zu walzenden Gießprodukte berücksichtigt werden. Insgesamt ist über ein solches Prozeßmodell eine Optimierung der Walzqualität in Abhängigkeit der gewollten Produktqualität möglich.

Fig. 3 entspricht hinsichtlich ihrer ersten Prozeßroute I der in Fig. 1 gezeigten. im Unterschied zu Fig. 1 werden die in die Prozeßroute I integrierten zweiten Gießprodukte (2) mittels einer konventionellen Gießmaschine 30 mit Dicken bis zu 250 mm gegossen und nach einem ggf. Abkühlen und Wiedererwärmen in einem Ofen 31 in einem Vorwalzgerüst 32 soweit auf eine Dicke heruntergewalzt, daß sie in die gemeinsame Walzstraße der Prozeßroute I integrierbar sind. Der konventionelle Ablauf des Stranggießens und Vorwalzens ist hier nur schematisch dargestellt. Die einzelnen Brammen werden im kalten oder ggf. noch warmen Zustand zu einem Brammenofen 21 in der Nähe der ersten Prozeßroute I transportiert, dort auf entsprechende Walztemperaturen aufgeheizt oder homogenisiert und mit einer Fähre 22 in den Ausgleichsofen 12 eingeführt.

Figur 4 zeigt schematisch eine zweite Ausführungsform der Anlage, mit der ein gemeinsames Walzprogramm durchgeführt wird. Bei dieser Ausführungsform handelt es sich bei der Integrationseinheit um eine Fähre 220, die sowohl die quergeteilten ersten als auch die zweiten Gießprodukte (100, 200), die jeweils von den beiden Ausgleichsöfen (120, 210) und somit Prozeßrouten I und II kommen, in eine gemeinsame Walzstraße 300 fördert.

Insgesamt wird mittels des erfindungsgemäßen Verfahrens, Edelstähle und Kohlenstoffstähle in einem gemeinsamen Walzprogramm unter Einsatz von oberflächenverbessernden Maßnahmen zu verarbeiten, erreicht, daß Edelstähle wirtschaftlicher hergestellt werden können als nach dem Stand der Technik, weil freie Kapazitäten bestehender Anlagen ausgenutzt werden können bzw. nicht aus-gelastete Anlagen, mit denen primär Kohlenstoffstähle hergestellt werden, um weiteren Stahlsorten oder anderweitig hergestellte Gießprodukte ergänzt werden können.

## Patentansprüche

1. Verfahren zum Herstellen von Bändern und Blechen aus Stahl,
wobei zusammen mit ersten Gießprodukten (1) zumindest zweite Gießprodukte (2), die in einer weiteren zweiten Prozeßroute (II) hergestellt werden, auf einer Walzstraße (3) gewalzt werden und das Walzprodukt auf einem Auslaufrollgang (18) abgekühlt und auf einer Wickeleinrichtung (20) gewickelt wird,
**dadurch gekennzeichnet,**
**dass** eine erste Prozeßroute (I) das Gießen eines Strangs in Dünnbrammenformat aus einem Kohlenstoffstahl oder einem Edelstahl in einer Gießmaschine (4) und das Führen der Gießprodukte (1) durch einen Ausgleichsofen (12) zur Erzielung einer gleichförmigen Temperatur umfasst, dass die zweiten Gießprodukte (2) ebenfalls Dünnbrammen sind,
**dass** zusammen mit diesen ersten Gießprodukten (1) zumindest die zweiten Gießprodukte (2) aus Edelstahl, wenn die ersten Gießprodukte aus Kohlenstoffstahl gegossen sind, oder aus Kohlenstoffstahl, wenn die ersten Gießprodukte aus Edelstahl gegossen sind, innerhalb eines gemeinsamen Walzprogramms gewalzt werden, wobei ein Walzprogramm der Zeitraum zwischen zwei Walzenwechseln ist,und
**daß** die Walzstraße während und/oder nach dem Walzvorgang der Produkte aus Kohlenstoffstahl sowie die Oberfläche des zu bearbeitenden bzw. gewalzten Produktes von Zunder befreit werden und
**daß** während und/oder nach dem Walzvorgang der Produkte aus Edelstahl die sich einstellende Walzenoberflächenrauhigkeit vermindert wird.

2. Verfahren nach Anspruch 1,
**dadurch gekennzeichnet,**
**daß** innerhalb des gemeinsamen Walzprogramms das erste Gießprodukt oder Gruppen von ersten Gießprodukten und die zweiten Gießprodukte oder Gruppen von zweiten Gießprodukten im Wechsel gewalzt werden.

3. Verfahren nach Anspruch 1 oder 2,
**dadurch gekennzeichnet,**
**daß** innerhalb des gemeinsamen Walzprogramms die ersten Gießprodukte und die zweiten Gießprodukte oder eine Gruppe von diesen im annähernd regelmäßigen Wechsel gewalzt werden.

4. Verfahren nach einem der Ansprüche 1 bis 4,
**dadurch gekennzeichnet,**
**daß** die zweiten Gießprodukte in einer zur ersten Prozeßroute (I) parallelen zweiten Prozeßroute (II) gegossen und anschließend in Dünnbrammen geschnitten werden und in der dem gemeinsamen Walzprogramm entsprechenden Reihenfolge in der gemeinsamen Walzstraße mit den ersten Dünnbrammen gewalzt werden.

5. Verfahren nach einem der Ansprüche 1 bis 4,
**dadurch gekennzeichnet,**
**daß** die Reihenfolge des Eintritts eines ersten Gießprodukts, einer Gruppe erster Gießprodukte, eines zweiten Gießproduktes oder einer Gruppe von zweiten Gießprodukten in die Walzstraße sowie die Zeitdauer des gemeinsamen Walzprogramms sowie der Einsatzzeitraum der den Walzvorgang an das jeweilige zu bearbeitende Material anpassenden Mittel (23, 24, 25, 26, 27) ermittelt und eingestellt werden.

6. Verfahren nach einem der Ansprüche 1 bis 5,
**dadurch gekennzeichnet,**
**daß** die Zeitdauer des Walzprogramms im Betrieb abhängig von der Bandoberflächenqualität bestimmt wird, die mittels einer Bandoberflächeninspektionseinrichtung (26) ermittelt wird.

7. Anlage zur Durchführung des Verfahrens nach einem der Ansprüche 1 bis 6
wobei zusammen mit ersten Gießprodukten (1) zumindest zweite Gießprodukte (2), die in einer weiteren zweiten Prozeßroute (II) hergestellt werden, auf einer Walzstraße (3) mit mindestens einem Walzgerüst (15a) zur Erzielung der gewünschten Endabmessung gewalzt werden und das Walzprodukt auf einem Auslaufrollgang (18) abgekühlt und auf einer Wickeleinrichtung (20) gewickelt wird,
**dadurch gekennzeichnet,**
**dass** eine erste Prozeßlinie (I) eine Gießmaschine (4) zum Gießen eines Strangs in Dünnbrammenformat aus einem Kohlenstoffstahl oder einem Edelstahl sowie eine Einrichtung (12) zum Erwärmen und/oder Ausgleichen der Temperatur der Gießprodukte umfasst, sowie
mindestens eine Integrationseinheit (22, 22a, 220) zum Einführen von zumindest zweiten Gießprodukten (2) aus Edelstahl aus Dünnbrammen, wenn die ersten Gießprodukte (1) aus Kohlenstoffstahl gegossen ist, oder zum Einführen von zweiten Gießprodukten (2) aus Kohlenstoffstahl, wenn die ersten Gießprodukte (1) aus Edelstahl gegossen sind, in eine gemeinsame Prozeßlinie und
durch eine Walzstraße (3, 300) mit einem kombinierten Walzprogramm für die ersten Gießprodukte (1) und für die zweiten Gießprodukte (2),
wobei ein Walzprogramm der Zeitraum zwischen zwei Walzenwechseln ist, und daß diese Anlage Mittel (23, 24, 25, 26, 27) zur Vorbereitung der Walzstraße auf das jeweils nachfolgende Gießprodukt der anderen Stahlsorte umfaßt,
wobei die Mittel zur Vorbereitung der Walzstraße auf Produkte aus Kohlenstoffstahl eine Schleif- und/oder Poliereinrichtung (23) für die Arbeitswalzen mindestens eines Walzgerüstes (15a) umfassen und
wobei die Mittel zur Vorbereitung der Walzstraße auf Produkte aus Edelstahl mindestens eine Spüleinrichtung (27) umfassen zur Beseitigung des Zunders von der Bandoberfläche und den Arbeitswalzenoberflächen.

8. Anlage nach Anspruch 7,
**dadurch gekennzeichnet,**
**daß** die Spüleinrichtung Abstreifer sowie Düsen zum Aufbringen von Spülmedium mit Hochdruck aufweist, die im Wechsel zum Einsatz kommen.

9. Anlage nach Anspruch 7 oder 8,
**dadurch gekennzeichnet,**
**daß** die Mittel zur Vorbereitung der Walzstraße auf Produkte aus Kohlenstoffstahl oder Edelstahl eine Einrichtung (25) zum Schmieren des Walzspalts umfassen und
**daß** das Schmiermedium für die Walzspaltschmierung für Kohlenstoffstahl und Edelstahl unterschiedlich ist.

10. Anlage nach einem der Ansprüche 7 bis 9,
**dadurch gekennzeichnet,**
**daß** die Mittel zur Vorbereitung der Walzstraße auf Produkte aus Kohlenstoffstahl mindestens eine Bandkantenheizeinrichtung (24) umfassen, die vor dem ersten Walzgerüst (15a) oder zwischen den vorderen Walzgerüsten der Walzstraße angeordnet sind.

11. Anlage nach einem der Ansprüche 7 bis 10,
**dadurch gekennzeichnet,**
**daß** die Arbeitswalzen des Walzgerüstes hohe Verschließfestigkeiten aufweisen durch Verwendung von pulvermetallurgisch nach dem HIP-Verfahren hergestellte Walzen oder durch Verwendung von Walzen aus einem Schnellarbeitsstahl.

12. Anlage nach einem der Ansprüche 7 bis 11,
**dadurch gekennzeichnet,**
**daß** diese eine Steuereinheit (28) umfaßt
zur Steuerung der Integrationseinheit (22, 22a, 220) zwischen den beiden Prozeßrouten (I,II) zur Einstellung der Reihenfolge des Eintritts der Gießprodukte (1,2) in die gemeinsame Walzstraße (3) sowie zur Steuerung der Mittel (23, 24, 25, 26, 27) zur Vorbereitung der Walzstraße auf das jeweilige Produkt der anderen Stahlsorte.

## Claims

1. Method of producing strips and plates of steel, wherein together with first cast products (1) at least second cast products (2) produced in a further, second process route (II) are rolled on a rolling train (3) and the rolled product is cooled on an outlet roller path (18) and wound on a spooling device (20), **characterised in that** a first process route (I) comprises the casting of a strand in thin-slab format from a carbon steel or a special steel in a casting machine (4) and guidance of the cast products (1) through a compensating oven (12) for attainment of a uniform temperature, that the second cast products (2) are similarly thin slabs, that together with these first cast products (1) at least the second cast products (2) are of special steel, when the first cast products are cast from carbon steel, or of carbon steel, when the first cast products are cast from special steel, are rolled within a common rolling program, wherein a rolling program is the time period between two roll changes and that the rolling train during and/or after the rolling process of the products of carbon steel, as well as the surface of the product to be processed or rolled, are freed of scale and that during and/or after the rolling process of the products of special steel the roll surface roughness which sets in is reduced.

2. Method according to claim 1, **characterised in that** within the common rolling program the first cast product or groups of first cast products and the second cast products or groups of second cast products are rolled in alternation.

3. Method according to claim 1 or 2, **characterised in that** within the common rolling program the first cast products and the second cast products or a group of these are rolled in approximately regular alternation.

4. Method according to one of claims 1 to 4, **characterised in that** the second cast products are cast in a second process route (II) parallel to the first process route (I) and subsequently cut into thin slabs and are rolled in the common rolling train together with the first thin slabs in the sequence corresponding with the common rolling program.

5. Method according one of claims 1 to 4, **characterised in that** the sequence of entry of a first cast product, a group of first cast products, a second cast product or a group of second cast products into the rolling train as well as the duration of the common rolling program as well as the dwell time of the means (23, 24, 25, 26, 27) adapted to the rolling process of the material respectively to be rolled are determined and set.

6. Method according to one of claims 1 to 5, **characterised in that** the duration of the rolling program in operation is determined in dependence on the strip surface quality which is ascertained by means of a strip surface inspection device (26).

7. Plant for carrying out the method according to one of claims 1 to 6, wherein together with first cast products (1) at least second cast products (2) produced in a further, second process route (II) are rolled on a rolling train (3) by at least one roll stand (15a) for attainment of the desired final dimension and the rolled product is cooled on an outlet roller path (18) and wound on a spooling device (20), **characterised in that** a first process line (I) comprises a casting machine (4) for casting a strip in thin-slab format from a carbon steel or a special steel as well as a device (12) for heating and/or equalising the temperature of the cast products, as well as at least one integration unit (22, 22a, 220) for introduction of at least second cast products (2) of special steel of thin slabs, when the first cast products (1) are cast from carbon steel, or for introduction of second cast products (2) of carbon steel, when the first cast products (1) are cast from special steel, into a common process line and by a rolling train (3, 300) with a combined rolling program for the first cast products (1) and for the second cast products (2), wherein a rolling program is the time period between two roll changes and that this plant comprises means (23, 24, 25, 26, 27) for preparation of the rolling train for the respectively succeeding cast product of the other steel type, wherein the means for preparing the rolling train for products of carbon steel comprise a grinding and/or polishing device (23) for the working rolls of at least one roll stand (15a) and wherein the means for preparing the rolling train for products of special steel comprise at least one washing device (27) for removal of scale from the strip surface and the working roll surfaces.

8. Plant according to claim 7, **characterised in that** the washing device comprises strippers as well as nozzles for application of washing medium at high pressure, which are used in alternation.

9. Plant according to claim 7 or 8, **characterised in that** the means for preparation of the rolling train for products of carbon steel or special steel comprise a device (25) for lubricating the rolling gap and that the lubricant for the rolling gap lubrication is different for carbon steel and special steel.

10. Plant according to one of claims 7 to 9, **characterised in that** the means for preparation of the rolling train for products of carbon steel comprise at least one strip edge heating device (24) which is arranged in front of the first roll stand (15a) or between the front roll stands of the rolling train.

11. Plant according to one of claims 7 to 10, **characterised in that** the working rolls of the roll stand have high levels of wear resistance due to use of powder-metallurgical rolls produced in accordance with the HIP process or by use of rolls of another high-speed steel.

12. Plant according to one of claims 7 to 11, **characterised in that** this comprises a control unit (28) for controlling the integration unit (22, 22a, 220) between the two process routes (I, II) for setting the sequence of entry of the cast products (1, 2) into the common rolling train (3) as well as for controlling the means (23, 24, 25, 26, 27) for preparing the rolling train for the respective product of the other steel type.

## Revendications

1. Procédé de fabrication de bandes et de tôles d'acier,
dans lequel, en même temps que des premiers produits de fonderie (1), au moins des deuxièmes produits de fonderie (2) qui sont fabriqués dans un autre deuxième parcours du processus (II) sont laminés sur un train de laminoir (3) et le produit laminé est refroidi sur un transrouleur à rouleaux de sortie (18) et est enroulé sur un dispositif d'enroulement (20),
**caractérisé en ce que**
un premier parcours de traitement de processus (I) comprend la coulée d'une barre en format de brame mince dans un acier au carbone ou un acier inoxydable dans une machine de fonderie (4) et le guidage des produits de fonderie (1) à travers un four d'équilibrage (12) afin d'obtenir une température uniforme,
que les deuxièmes produits de fonderie (2) sont également des brames minces,
qu'en même temps que ces premiers produits de fonderie (1) au moins les deuxièmes produits de fonderie (2), en acier inoxydable si les premiers produits de fonderie sont coulés dans de l'acier au carbone ou en acier au carbone si les premiers produits de fonderie sont coulés en acier inoxydable, sont laminés au cours d'un programme de laminage commun, un programme de laminage étant la durée entre deux changements de rouleaux, et
que le train de laminoir ainsi que la surface du produit à usiner ou laminé sont débarrassés de la calamine pendant et/ou après l'opération de laminage des produits en acier au carbone, et
que la rugosité de surface des rouleaux s'installant diminue pendant et/ou après le programme de laminage des produits en acier inoxydable.

2. Procédé selon la revendication 1,
**caractérisé en ce que**
au cours du programme de laminage commun, le premier produit de fonderie ou des groupes de premiers produits de fonderie et les deuxièmes produits de fonderie ou des groupes de deuxièmes produits de fonderie sont laminés en alternance.

3. Procédé selon la revendication 1 ou 2,
**caractérisé en ce que**
au cours du programme de laminage commun, les premiers produits de fonderie et les deuxièmes produits de fonderie ou un groupe de ceux-ci sont laminés en alternance approximativement régulière.

4. Procédé selon l'une quelconque des revendications 1 à 4,
**caractérisé en ce que**
les deuxièmes groupes de produits de fonderie sont fondus dans un deuxième parcours de processus parallèle (II) au premier parcours de processus (I) et ensuite découpés en brames minces et laminés dans l'ordre correspondant au programme de laminage commun dans le train de laminoir commun avec les premiers brames minces.

5. Procédé selon l'une quelconque des revendications 1 à 4,
**caractérisé en ce que**
l'ordre d'entrée d'un premier produit de fonderie, d'un groupe de premiers produits de fonderie, d'un deuxième produit de fonderie ou d'un groupe de deuxièmes produits de fonderie dans le laminoir ainsi que la durée du programme de laminage commun ainsi que la période de mise en oeuvre des moyens (23, 24, 25, 26, 27) adaptant l'opération de laminage au matériau respectif à usiner sont déterminés et réglés.

6. Procédé selon l'une quelconque des revendications 1 à 5,
**caractérisé en ce que**
la durée du programme de laminage est définie pendant le fonctionnement en fonction de la qualité de surface de la bande, qui est déterminée au moyen d'un dispositif d'inspection de surface de bande (26).

7. Installation pour la réalisation du procédé selon une quelconque des revendications 1 à 6, dans laquelle, en même temps que les premiers produits de fonderie (1), au moins de deuxièmes produits de fonderie (2) qui sont fabriqués dans un autre deuxième parcours de traitement (II) sont laminés sur un train de laminoir (3) comportant au moins une cage de laminoir (15a) pour atteindre la dimension finale souhaitée et le produit laminé est refroidi sur un transrouleur à rouleaux de sortie (18) et enroulé sur un dispositif d'enroulement (20),
**caractérisé en ce que**
une première ligne de processus (I) comprend une machine de fonderie (4) servant à couler une barre en format de brame mince dans un acier au carbone ou un acier inoxydable ainsi qu'un dispositif (12) de réchauffement et/ou d'équilibrage de la température des produits de fonderie, ainsi
qu'au moins une unité d'intégration (22, 22a, 220) servant à introduire au moins de deuxièmes produits de fonderie (2) en acier inoxydable en brames minces si les premiers produits de fonderie (1) sont coulés en acier au carbone ou à introduire de deuxièmes produits de fonderie (1) en acier au carbone si les premiers produits de fonderie (1) sont coulés en acier inoxydable, dans une ligne de processus commune et
par un train de laminoir (3, 300) avec un programme de laminage combiné pour les premiers produits de fonderie (1) et pour les deuxièmes produits de fonderie (2),
un programme de laminage étant la durée entre deux changements de rouleaux,
et que cette installation comprend des moyens (23, 24, 25, 26, 27) pour préparer le train de laminoir pour le produit de fonderie respectivement suivant de l'autre variété d'acier,
les moyens de préparation du train de laminoir pour des produits en acier au carbone comprenant un dispositif de meulage et/ou de polissage (23) pour les rouleaux fonctionnels d'au moins une cage de laminoir (15a) et
les moyens de préparation du train de laminoir pour des produits en acier inoxydable comprenant au moins un dispositif de lavage (27) pour enlever la calamine de la surface de la bande et des surfaces des rouleaux fonctionnels.

8. Installation selon la revendication 7,
**caractérisée en ce que**
le dispositif de lavage présente des racloirs ainsi que des buses pour l'application de produits de lavage à haute pression qui sont mis en oeuvre en alternance.

9. Installation selon la revendication 7 ou 8,
**caractérisée en ce que**
les moyens de préparation du train de laminoir pour des produits en acier au carbone ou en acier inoxydable comprennent un dispositif (25) de lubrification de l'entrefer et
que le produit lubrifiant pour la lubrification de l'entrefer est différent pour l'acier au carbone et l'acier inoxydable.

10. Installation selon l'une quelconque des revendications 7 à 9,
**caractérisée en ce que**
les moyens de préparation du train de laminoir pour des produits en acier au carbone ou en acier inoxydable comprennent au moins un dispositif de chauffage des bords de la bande (24) qui est disposé avant la première cage de laminoir (15a) ou entre les cages de laminoir avant du train de laminoir.

11. Installation selon l'une quelconque des revendications 7 à 10,
**caractérisée en ce que**
les rouleaux fonctionnels de la cage de laminoir présentent de hautes résistances à l'usure grâce à l'utilisation de rouleaux fabriqués par métallurgie des poudres suivant le procédé HIP ou grâce à l'utilisation de rouleaux en acier rapide.

12. Installation selon l'une quelconque des revendications 7 à 11,
**caractérisée en ce que**
celle-ci comprend une unité de commande (28)
servant à commander l'unité d'intégration (22, 22a, 220) entre les deux parcours de processus (I, II) pour régler l'ordre d'entrée des produits de fonderie (1, 2) dans le train de laminoir commun (3) ainsi que pour commander les moyens (23, 24, 25, 26, 27) de préparation du train de laminoir pour le produit respectif de l'autre variété d'acier.
